# FASCICULE DE BREVET EUROPEEN

(11) **EP 2 216 146 B1**
(45) Date de publication et mention de la délivrance du brevet: **04.01.2012**
(21) Numéro de dépôt: 10305094.4
(22) Date de dépôt: 28.01.2010
(51) Int. Cl.: B26B 11/00, B26B 25/00

(54) **Ensemble couteau et dispositif permettant sa transformation et son utilisation en outil à main**
Anordnung Messer und Vorrichtung zur Transformation und Verwendung als Handwerkzeug
Arrangement knife and device for transformation and use as hand tool

(30) Priorité: 04.02.2009 FR 0950677
(43) Date de publication de la demande: 11.08.2010
(73) Titulaire: Wildsteer, 18000 Bourges (FR)
(72) Inventeur: De Buyer-Mimeure, Edouard, 18000 Bourges (FR)
(74) Mandataire: Dupuis, François

(56) Documents cités:
- DE-A1- 3 644 761
- DE-A1- 3 715 440
- DE-U1- 9 315 843
- DE-U1- 20 108 530
- US-A- 3 846 908
- US-A- 5 255 438
- US-A1- 2003 101 590

## Description

L'invention se rattache au secteur technique de la coutellerie, et plus particulièrement aux couteaux multifonctions.

On connaît depuis longtemps ces types de couteaux qui à partir d'un corps unique sont agencés pour recevoir différents types de lames et/ou accessoires du type ciseaux, tire-bouchons, offrant à l'utilisateur une multiplicité de fonctions. L'exemple typique est celui du couteau connu sous la dénomination commerciale « couteau suisse » qui peut être plus ou moins important en fonction du nombre d'accessoires ou de lames rangées.

Ce type de couteaux est généralement utilisé lors de la pratique de randonnées, de camps, et dans certains cas en situation de survie.

Les fonctions restent néanmoins limitées, car l'on doit tenir compte de l'espace de rangement forcément limité du corps du couteau, sauf à avoir un corps excessivement volumineux et lourd.

Dans le cas de certaines variantes, certains couteaux dits « couteaux suisses » sont même agencés sous forme de pinces avec dans les branches de poignée des agencements spécifiques récepteurs des outils multifonctions sous forme de lames, ciseaux et similaires.

En outre, et à la connaissance du Demandeur, certaines fonctions ne sont pas assurées et permises sur ce type de couteaux, par exemple le sectionnement de fils métalliques pouvant avoir des diamètres de plusieurs millimètres. La partie ciseau connue sur les couteaux dits « couteaux suisses » reste limitée dans sa capacité de découper et/ou de cisailler.

On connaît par le document US 2003/0101590 A1 un couteau transformable en pince coupante d'une conception complexe.

On connaît aussi d'autres dispositifs du même genre décrit dans le brevet DE 9315843 U1 et DE 3715440 A1.

La démarche du Demandeur a donc été de réfléchir à un nouveau concept de couteaux à l'opposé des couteaux dits « couteaux suisses » pour remplir des fonctions nouvelles et devenir pour l'utilisation un véritable outil à main.

La solution apportée par le Demandeur est simple, peu coûteuses, n'a pas d'incidence sur la configuration du couteau et de son volume.

Selon une première caractéristique de l'invention, l'ensemble couteau et dispositif, le couteau étant du type comprenant une partie lame et une partie manche de préhension avec sur la lame près de la partie manche une forme en crochet avec une partie de fond profonde, le couteau reçoit un dispositif constitué par un manche de grande longueur dont l'extrémité avant est agencée pour recevoir d'une part un axe susceptible de s'engager et de pivoter dans la partie crochet de la lame, et d'autre part, en étant aménagée pour la réception d'un moyen de coupe destiné à cisailler des fils métalliques et similaires, le manche assurant une fonction de pince coupante avec le manche du couteau lui-même, ladite extrémité du manche présente une forme en chape avec deux ailes entretoisées par ledit axe d'articulation, l'espace formé entre lesdites ailes, l'axe et le fond de la forme en chape permettant la réception dudit moyen de coupe, et ledit moyen de coupe présente une partie coupante en débordement par rapport au manche du dispositif.

Ces caractéristiques et d'autres encore ressortiront bien de la suite de la description.

Pour fixer l'objet de l'invention illustrée d'une manière non limitative aux figures des dessins où :
- la figure 1 est une vue en perspective avant montage du couteau avec le dispositif de l'invention.
- la figure 2 est une vue du couteau avec le dispositif monté.
- la figure 3 est une vue en coupe selon la ligne 3-3 de la figure 2.
- la figure 4 est une variante de réalisation du dispositif de l'invention.
- la figure 5 montre l'utilisation du couteau et du dispositif associé pour découper des fils.

Afin de rendre plus concret l'objet de l'invention, on le décrit maintenant d'une manière non limitative illustrée aux figures des dessins.

Le couteau incluant le dispositif selon l'invention est référencé dans son ensemble par (C) et comprend une partie lame (C1) et une partie manche de préhension (C2). Pour permettre la mise en oeuvre de l'invention, la lame est aménagée près de la partie manche avec une forme en crochet (1) appelée forme en escargot avec une partie de fond (1a) profonde. Le dispositif selon l'invention est référencé par (2) et est constitué par un manche de grande longueur dont l'une (2a) des extrémités est agencée pour recevoir d'une part un axe (3) susceptible de s'engager et de pivoter dans la partie crochet de la lame, et d'autre part, en étant aménagée pour la réception d'un moyen de coupe (4) destiné à cisailler des fils (F) métalliques et similaires, le manche assurant une fonction de pince coupante avec le manche du couteau lui-même.

En se référant aux dessins, ledit manche (2) de grande longueur présente une forme en chape (2b) à son extrémité avant (2a) avec deux ailes (2b1) entretoisées par l'axe (3) d'articulation. L'espace (e) formé entre lesdites ailes, l'axe (3) et le fond de la forme en chape permet la réception du moyen de coupe (4). Ce dernier peut être agencé comme représenté figure 1 par une pièce ayant une forme en chapeau de gendarme (4a) avec une partie débordante (4b) coupante et donc affûtée comme il convient. Cette pièce est fixée par un rivetage (5) entre les ailes de la forme en chape (2b). Elle prend appui avantageusement sur une forme en berceau (2c) qui constitue un contre-appui pour l'absorption des efforts de coupe.

Ladite pièce de coupe (4) peut être montée fixe ou démontable. Dans la variante de la figure 4, ladite pièce de coupe est réalisée sous forme d'une molette de coupe (6).

En se référant à la figure 5, l'articulation du manche (2) par rapport à la partie poignée (C2) du couteau va permettre de saisir et de sectionner des éléments filiformes du type fils métalliques par exemple ou similaire.

Selon une autre disposition de l'invention, l'autre extrémité (2d) du manche (2) peut être agencée intérieurement avec une forme utile, par exemple un filetage, ou être à pans (2e) de manière à permettre l'utilisation du couteau comme un outil de serrage ou de desserrage. La forme à pans est appropriée pour la réception de modules d'outillage à clés.

Les avantages ressortent bien de l'invention. On souligne l'aspect pratique du couteau et de son dispositif, le rangement aisé et la possibilité d'utiliser le couteau comme un outil à main de serrage/desserrage, tournevis et autre.

Par ailleurs, et par rapport à l'art antérieur des couteaux dits « couteaux suisses », l'invention permet de sectionner des fils métalliques avec une force de pression très supérieure avec des coupes de fils de plusieurs millimètres de diamètre.

## Revendications

1. Ensemble couteau et dispositif, le couteau étant du type comprenant une partie lame (C1) et une partie manche de préhension (C2) avec sur la lame près de la partie manche une forme en crochet (1) avec une partie de fond (1a) profonde, le couteau recevant un dispositif (2) constitué par un manche de grande longueur dont l'extrémité avant (2a) est agencée pour recevoir d'une part un axe (3) susceptible de s'engager et de pivoter dans la partie crochet(1-la) de la lame, et d'autre part, en étant aménagée pour la réception d'un moyen de coupe (4) destiné à cisailler des fils (F) métalliques et similaires, le manche assurant une fonction de pince coupante avec le manche du couteau lui-même, ladite extrémité (2a) du manche présente une forme en chape (2b) avec deux ailes (2b1) entretoisées par ledit axe (3) d'articulation, **caractérisé en ce que** l'espace (e) formé entre lesdites ailes, l'axe (3) et le fond de la forme en chape permettent la réception dudit moyen de coupe (4), et **en ce que** ledit moyen de coupe (4) présente une partie coupante en débordement par rapport au manche du dispositif (2).

2. Ensemble couteau et dispositif selon la revendication 1, **caractérisé en ce que** le moyen de coupe est agencé par une pièce ayant une forme en chapeau de gendarme (4a) avec une partie débordante (4b) coupante et donc affûtée.

3. Ensemble couteau et dispositif selon la revendication 2, **caractérisé en ce que** la pièce de coupe est fixée par un rivetage (5) entre les ailes de la forme en chape (2b).

4. Ensemble couteau et dispositif selon la revendication 2, **caractérisé en ce que** le moyen de coupe prend appui avantageusement sur une forme en berceau (2c) qui constitue un contre-appui pour l'absorption des efforts de coupe.

5. Ensemble couteau et dispositif selon la revendication 1, **caractérisé en ce que** le moyen de coupe est réalisé sous forme d'une molette (6) de coupe.

6. Ensemble couteau et dispositif selon la revendication 1, **caractérisé en ce que** l'autre extrémité (2d) du manche (2) est agencée intérieurement avec une forme utile.

7. Ensemble couteau et dispositif selon la revendication 6, **caractérisé en ce que** la forme utile est un filetage.

8. Ensemble couteau et dispositif selon la revendication 6, **caractérisé en ce que** la forme utile est établie sous forme de pans (2e) de manière à permettre l'utilisation du couteau comme un outil de serrage ou de desserrage.

## Claims

1. Knife and device assembly, the knife being of the type that includes a blade part (C1) and a grip handle part (C2) with, on the blade near the handle part, a hook form (1) with a deep bottom part (1a), the knife accommodating a device (2) comprising a long-length handle whereof the front end (2a) is arranged so as to accommodate on the one hand a pin (3) capable of being engaged and swivelling in the hook part (1-1a) of the blade, and on the other hand, being arranged for the accommodation of a cutting means (4) intended to shear metal wires (F) and the like, the handle providing a cutting nipper function with the knife handle itself, said end (2a) of the handle having a clevis form (2b) with two wings (2b1) braced by said hinge pin (3), **characterised in that** the space (e) formed between said wings, the pin (3) and the bottom of the clevis form can be used to accommodate said cutting means (4), and **in that** said cutting means (4) has a cutting part in projection relative to the handle of the device (2).

2. Knife and device assembly as claimed in claim 1, **characterised in that** the cutting means is arranged by a component that has a bell-shaped form (4a) with a cutting and therefore sharpened projecting part (4b).

3. Knife and device assembly as claimed in claim 2, **characterised in that** the cutting component is secured by riveting (5) between the wings of the clevis form (2b).

4. Knife and device assembly as claimed in claim 2, **characterised in that** the cutting means presses to advantage against a cradle form (2c) which constitutes a counter-brace for the absorption of the cutting stresses.

5. Knife and device assembly as claimed in claim 1, **characterised in that** the cutting means is implemented in the form of a cutting wheel (6).

6. Knife and device assembly as claimed in claim 1, **characterised in that** the other end (2d) of the handle (2) is arranged internally with a useful form.

7. Knife and device assembly as claimed in claim 6, **characterised in that** the useful form is a threading.

8. Knife and device assembly as claimed in claim 6, **characterised in that** the useful form is provided in the form of sections (2e) so that the knife can be used as a tightening or loosening tool.

## Patentansprüche

1. Messer- und Vorrichtungseinheit, wobei das Messer nach Art derer mit einem Klingenteil (C1) und einem Griffteil (C2) beschaffen ist und die Klinge nahe am Griffteil eine hakenartige Form (1) mit einem tiefen Ausschnitt (1a) aufweist, wobei das Messer eine Vorrichtung (2) aufnimmt, die aus einem langen Stiel besteht, dessen vorderes Ende (2a) so ausgebildet ist, um einerseits eine Achse (3) aufzunehmen, die geeignet ist, drehbar in den Hakenteil (1-1a) der Klinge eingeführt zu werden, und andererseits für die Aufnahme einer Schneideinrichtung (4) zum Abscheren von Drähten (F) u. Ä ausgebildet ist, wobei der Griff zusammen mit dem Griff des Messers selbst die Funktion einer Schneidzange ausübt, wobei das besagte Ende (2a) des Griffs eine Gabelkopfform (2b) mit zwei Flügeln (2b1) aufweist, die durch die besagte Gelenkachse (3) beabstandet sind, **dadurch gekennzeichnet, dass** der Raum (e) zwischen den besagten Flügeln, der Achse (3) und dem Grund der Gabelkopfform die Aufnahme der besagten Schneideinrichtung (4) ermöglicht und dass die besagte Schneideinrichtung (4) einen Schneidteil aufweist, der gegenüber dem Griff der Vorrichtung (2) vorsteht.

2. Messer- und Vorrichtungseinheit nach Anspruch 1, **dadurch** gekenntzeichnet, dass die Schneideinrichtung aus einem Bauteil besteht, das die Form eines Gendarmenhutes (4a) mit einem vorstehenden schneidenden und somit scharfen Teil (4b) besitzt.

3. Messer- und Vorrichtungseinheit nach Anspruch 2, **dadurch gekennzeichnet, dass** das Schneidteil zwischen den Flügeln der Gabelkopfform (2b) durch Vernieten (5) befestigt ist.

4. Messer- und Vorrichtungseinheit nach Anspruch 2, **dadurch gekennzeichnet, dass** die Schneideinrichtung vorteilhafterweise auf einer wiegenartigen Form (2c) aufliegt, die ein Widerlager für die Absorption der Schneidkräfte bildet.

5. Messer- und Vorrichtungseinheit nach Anspruch 1, **dadurch gekennzeichnet, dass** die Schneideinrichtung in Form eines Schneidrades (6) ausgeführt ist.

6. Messer- und Vorrichtungseinheit nach Anspruch 1, **dadurch gekennzeichnet, dass** das andere Ende (2d) des Griffs (2) innen mit einer zweckmäßigen Form ausgebildet ist.

7. Messer- und Vorrichtungseinheit nach Anspruch 6, **dadurch gekennzeichnet, dass** die zweckmäßige Form ein Gewinde ist.

8. Messer- und Vorrichtungseinheit nach Anspruch 6, **dadurch gekennzeichnet, dass** die zweckmäßige Form in Form von Kanten (2e) ausgebildet ist, um die Verwendung des Messers als Ein- oder Ausschraubwerkzeug zu ermöglichen.
